# EUROPÄISCHE PATENTSCHRIFT

(11) **EP 2 893 982 B1**
(45) Veröffentlichungstag und Bekanntmachung des Hinweises auf die Patenterteilung: **20.09.2017**
(21) Anmeldenummer: 15151027.8
(22) Anmeldetag: 13.01.2015
(51) Int. Cl.: B05B 7/16, B05B 7/24

(54) **Lackiervorrichtung**
Painting apparatus
Dispositif de laquage

(30) Priorität: 13.01.2014 DE 102014100328
(43) Veröffentlichungstag der Anmeldung: 15.07.2015
(73) Patentinhaber: Brendel, Gerhard, 91275 Auerbach (DE)
(72) Erfinder: Brendel, Gerhard, 91275 Auerbach (DE)
(74) Vertreter: Lang, Christian

(56) Entgegenhaltungen:
- DE-A1-102006 019 365
- GB-A- 161 738
- GB-A- 695 966
- US-A- 2 785 269

## Beschreibung

### GEBIET DER ERFINDUNG

Die vorliegende Erfindung betrifft eine Spritzvorrichtung zum Zerstäuben und Spritzen von Beschichtungsmaterial mittels Wasserdampf. Zudem betrifft die vorliegende Erfindung ein entsprechendes Verfahren.

### STAND DER TECHNIK

Aus dem Stand der Technik ist eine Reihe von Lackierverfahren bekannt, bei denen ein Substrat mit einem Beschichtungsstoff bzw. Lack versehen wird. Entsprechende Beschichtungsstoffe enthalten neben makromolekularen oder Makromoleküle bildenden Filmbildnern, Pigmente, Füllstoffen, Additive und/oder Löse- oder Dispersionsmittel. Unter Lösemittel sind hierbei sämtliche Flüssigkeiten oder Flüssigkeitsgemische zu verstehen, die den oder die Filmbildner zu lösen vermögen, wie z.B. Alkohole oder Wasser. Unter Dispersionsmittel versteht man Flüssigkeiten, die den Filmbildner zwar nicht lösen, aber in feiner, mikroheterogener Verteilung halten, wie z.B. Kohlenwasserstoffe oder Wasser.

Um die Beschichtungsmaterialien auf ein Substrat aufzubringen, werden insbesondere Sprüh - bzw. Spritzverfahren eingesetzt, da diese eine möglichst gleichmäßige Lackbildung ermöglichen. Als besonders vorteilhaft haben sich dabei wasserdampfunterstützte Sprüh- bzw. Spritzverfahren herausgestellt, bei denen in einer Sprüh - oder Spritzeinrichtung das Beschichtungsmaterial durch Wasserdampf fein zerstäubt und auf das Substrat transportiert wird.

Allerdings besteht bei dem wasserdampfunterstützten Spritzverfahren die Gefahr, dass der Wasserdampf auf dem Weg zur Spritzpistole oder in der Spritzpistole kondensieren kann, sodass zusammen mit dem Beschichtungsstoff Kondenswassertropfen auf den zu beschichtenden Gegenstand gelangen und somit die Qualität der Beschichtung beeinträchtigt wird.

Um eine Kondensation des Wasserdampfes zu vermeiden, schlägt die DE 10 2006 019 365 A1 beispielsweise die Verwendung von überhitztem Wasserdampf mit einer Temperatur von 200 °C oder mehr vor. Auch beim Einsatz von überhitzten Wasserdampf kann es gerade in der Anfahrphase der Anlage, wenn alle dampfführenden Teile noch nicht auf Betriebstemperatur sind, oder nach längeren Pausen, oder bei langen Dampfleitungen dennoch zur Bildung von Kondenswassertropfen kommen

Die DE 10 2005 029 687 A1 hingegen offenbart einen Dampflufttrockner, der in die Spritzdüse integriert ist, so dass das Kondenswasser vor dem Vermischen des Wasserdampfes mit dem Beschichtungsstoff aus der Spritzvorrichtung abgeleitet wird. Bei der Verwendung eines Dampftrockners kann es bei übermäßige Kondenswasserbildung jedoch dazu kommen, dass nicht genug Kondenswasser abgeleitet wird und dieses somit durch die Düse austritt.

Die DE 10 2005 029 688 A1 offenbart einen beheizten Dampfkanal in einem Spritzkopf, wobei die Heizung elektrisch erfolgt. Eine derartige Heizung ist ungenügend, da sie nur in einem kurzen Bereich im Spritzkopf erfolgt und Wassertröpfchen, die auf dem Weg von dem Wasserdampferzeuger zum Spritzkopf entstehen können, weder vermeidet noch wieder beseitigen kann. Außerdem ist die Regelung der erforderlichen Heiztemperatur schwierig.

Die GB 161 738 A offenbart eine Farbsprühvorrichtung in Gestalt einer Sprühpistole, bei der mittels Druckluft die in einem Farbreservoir befindliche Farbe aus einer Düservorrichtung versprüht. Zur Heizung der zu versprühenden Farbe sind das Farbreservoir und Teile der Düse von einem Wasserdampf führenden Hohlraum umgeben.

In der DE 10 2006 019 365 A1 ist eine Vorrichtung zum waserdampfunterstützten Spritzen von Beschichtungsmaterial beschrieben.

Die GB 695 966 A offenbart eine Vorrichtung zum Heizen, Schmelzen und Heißsprühen thermoplastischer Materialien, bei der Zwecks Heizung der thermoplastischen Materialien die Versorgungsleitung der Sprühvorrichtung, die das Flüssigkeitsreservoir mit der Düsenvorrichtung verbindet, mit einer Ummantelung versehen ist, die mit der Versorgungsleitung einen Zwischenraum bildet, der mit einem zirkulierenden Heizmittel, wie beispielsweise heißem Öl, Heißluft oder ähnlichem befüllt ist.

Die US 2 785 269 A offenbart eine Vorrichtung zur Erzeugung von überhitztem Wasserdampf für Sprühvorrichtungen, die einen Heizkessel und eine Heizvorrichtung umfasst.

### AUFGABE DER ERFINDUNG

Ausgehend vom Stand der Technik ist es somit Aufgabe der vorliegenden Erfindung, eine Vorrichtung zum Beschichten von Gegenständen zur Verfügung zu stellen, die es ermöglicht, dass eine Kondenswasserbildung weitgehend oder sogar vollständig vermieden wird. Außerdem soll die Vorrichtung einfach aufgebaut und betreibbar sein.

### TECHNISCHE LÖSUNG

Die oben beschriebene Aufgabe wird durch eine Spritzvorrichtung nach Anspruch 1 und ein Verfahren zum Zerstäuben und Spritzen von Beschichtungsmaterial bzw. Lack gemäß Anspruch 10 gelöst. Vorteilhafte Weiterbildungen der Erfindung sind Gegenstand der untergeordneten Anspruche.

Erfindungsgemäß enthält eine Spritzvorrichtung einen Wasserdampferzeuger, einen Spritzkopf oder eine Spritzpistole zum Zerstäuben von Beschichtungsmaterial und eine Zuleitungsvorrichtung zum Zuleiten von Wasserdampf von dem Wasserdampferzeuger zu dem Spritzkopf bzw. der Spritzpistole der Spritzvorrichtung Die Zuleitungsvorrichtung umfasst eine Wasserdampfleitung zum Leiten von vorzugsweise überhitztem Wasserdampf, wobei die Wasserdampfleitung temperierbar ist, Dadurch kann vermieden werden, dass die Temperatur des Wasserdampfs bei der Zuleitung vom Wasserdampferzeuger zur Spritzpistole bis zur Sättigungstemperatur des Wasserdampfes abkühlt und dabei kondensiert. Somit kann der Wasserdampf über weite Strecken auf einer geeigneten Temperatur gehalten werden und Kondensatbildung auch bei großen Entfernungen zwischen Wasserdampferzeuger und Spritzpistole effektiv vermieden werden.

Vorteilhafterweise weist die Zuleitungsvorrichtung eine Temperiervorrichtung auf, die die Wasserdampfleitung über eine Länge von mindestens 80%, insbesondere mindestens 90%, insbesondere mindestens 95%, der Länge der Wasserdampfleitung temperieren kann. Somit kann gewährleistet werden, dass die Innenwand der Wasserdampfleitung über die Länge der Wasserdampfleitung eine geeignete Temperatur, vorzugsweise eine Temperatur von 100°C - 220°C oder mehr, aufweist und somit der Wasserdampf in der Wasserdampfleitung nicht abkühlt und kondensiert.

Hierzu weist die Spritzvorrichtung erfindungsgemäß einen die Wasserdampfleitung umgebenden Temperierfluidkanal auf, durch den ein Temperiermittel zum Temperieren der Wasserdampfleitung führbar ist. Damit ist eine besonders effektive und einfache Beheizung der Wasserdampfleitung möglich, insbesondere wenn als Temperiermittel Wasserdampf verwendet wird, der auch als Zerstäubungsmittel verwendet wird und in der Wasserdampfleitung geführt wird.

Der Temperierfluidkanal kann koaxial zur Wasserdampfleitung angeordnet sein, sodass ein gleichmäßiger ringförmiger Kanal um die Wasserdampfleitung ausgebildet ist und eine gleichmäßige Temperierung über die gesamte Länge der Wasserdampfleitung ermöglicht wird.

Das Temperierfluid hat vorteilhafterweise eine Temperatur, die gleich oder höher der Temperatur des Wasserdampfs im Inneren des inneren Leitungskörpers ist, insbesondere eine Temperatur von 100°C bis 220°C oder mehr.

Wenn als Temperierfluid Wasserdampf aus dem Wasserdampferzeuger für die Bereitstellung des Zerstäubungsmittels verwendet wird, ist der Aufwand für die Erzeugung des Temperierfluids gering und der kondensierte Wasserdampf kann einfach zu dem Wasserdampferzeuger zurück geführt werden und ist wieder verwendbar. Zudem ist das Kondenswasser nicht umweltschädlich und kann gegebenenfalls auch an die Umgebung abgegeben werden.

Zusätzlich kann der Temperierfluidkanal, der die Wasserdampfleitung umgibt, eine elektrische Heizeinheit, beispielsweise eine Widerstandsheizung, aufweisen, die zusätzlich zu einer thermischen Isolierung des Temperierfluidkanals für eine ausreichend hohe Temperatur des Temperierfluids im Temperierfluidkanal sorgt.

Die Wasserdampfleitung und der Temperierfluidkanal können mittels Abstandshalter zueinander fixiert sein, sodass ein möglichst gleichmäßiger Durchfluss des Temperiermittels durch den Temperierfluidkanal gewährleistet ist.

Die Wasserdampfleitung und der Temperierfluidkanal sind vorteilhafterweise flexibel ausgebildet. Sie können aus einem flexiblen Material und/oder aus zueinander beweglichen Gliedern, die gegeneinander abgedichtet sind, bestehen.

Die Zuleitungsvorrichtung kann weiterhin einen Dampftrockner enthalten, mit dem die Wasserdampfleitung und/oder der Temperierfluidkanal verbunden sein können, um den Wasserdampf bereits vor der Einleitung in die Wasserdampfleitung und/oder den Temperierfluidkanal zu trocknen. Die Verbindung mit dem Dampftrockner verhindert somit, dass Kondenswasser in die Wasserdampfleitung eintritt und in Richtung der Spritzpistole geleitet wird und dass in dem Temperierfluidkanal zuviel Kondenswasser entsteht.

Als Dampftrockner können herkömmliche Dampftrockner eingesetzt werden, wie z.B. Zyklonabscheider, die beispielsweise durch mechanische Kräfte zu einer Abscheidung von Wassertröpfchen im Dampf führen. Neben Zyklonabscheidern, die durch entsprechend angeordnete Leitbleche den Wasserdampf in eine Spiralbewegung versetzen, sodass auf Grund der Zentrifugalkräfte schwere Tröpfchen nach außen abgesondert und abgeschieden werden können, können auch Dampftrockner mit Prallblechen oder Stahldrahtgewebe eingesetzt werden, bei welchen sich Kondensat bei der Durchleitung durch den Dampftrockner am Prallblech oder Gewebe abscheidet.

Die erfindungsgemäße Zuleitungsvorrichtung kann zudem einen Druckminderer enthalten, über den die Wasserdampfleitung insbesondere über den Dampftrockner mit dem Wasserdampferzeuger verbunden ist. Bei dem Druckminderer kann es sich ebenfalls um einen herkömmlichen, bekannten Druckminderer handeln, der die gewünschte Druckabsenkung zuverlässig gewährleisten kann. Der Druckminderer kann so eingestellt werden, dass Wasserdampf mit einem Druck zwischen 15 bar und 20 bar, insbesondere 18 bar, wie er von dem Wasserdampferzeuger erzeugt wird, auf einen Druck von 2 bis 5 bar reduziert wird, wie er zum Zerstäuben und Spritzen verwendet wird. Dadurch entsteht überhitzter Wasserdampf, der die gleiche Temperatur wie der gesättigte Wasserdampf besitzt, der als Temperierfluid in den Temperierfluidkanal eingeführt wird, wobei dieser vorzugsweise nicht über den Druckminderer geleitet, sondern bei höheren Drücken in den Temperierfluidkanal eingeführt, sodass die Siedetemperatur des Wasserdampfs im Temperierfluidkanal höher ist als beim Wasserdampf in der Wasserdampfleitung. Durch diese Massnahme ist sichergestellt, dass der überhitzte Wasserdampf, der zum Spritzen verwendet wird, nie soweit abkühlt, dass sich Kondenswasser bilden kann. Auch während der Anfahrphase oder nach längeren Pausen ist gewährleistet dass der Wasserdampf, der zum Spritzen verwendet wird, in der Leitung nicht abkühlen kann.

Zum Einleiten von Wasserdampf in den Temperierfluidkanal kann die Zuleitungsvorrichtung mindestens ein Verbindungselement enthalten, über das der Wasserdampf von dem Wasserdampferzeuger bzw. dem Dampftrockner in den Temperierfluidkanal einleitbar ist. Um zu vermeiden, dass sich in dem Temperierfluidkanal Kondenswasser ansammelt, kann die Zuleitungsvorrichtung einen Kondensatabscheider enthalten, der mit dem Temperierfluidkanal verbunden ist. Weiterhin kann eine Rückführleitung vom Kondensatabscheider zum Dampferzeuger vorgesehen sein, um das Kondensat erneut zu verdampfen.

Der Temperierfluidkanal kann weiterhin mindestens eine Isolierung aufweisen, die den Temperierfluidkanal von außen umgibt, um Wärmeverlust zu vermeiden und damit den Energieverbrauch zu senken.

Die vorliegende Erfindung betrifft weiterhin ein Verfahren zum Zerstäuben und Spritzen von Beschichtungsmaterial, wobei Wasserdampf, während er eine Wasserdampfleitung durchwandert, mit Hilfe eines Temperierfluids, das die Wasserdampfleitung umspült, temperiert wird. Zur Durchführung des Verfahrens kann eine erfindungsgemäße Spritzvorrichtung, wie sie in den vorhergehenden Absätzen beschrieben wurde, eingesetzt werden.

Der Wasserdampf zum Zerstäuben des Beschichtungsmaterials wird vorzugsweise während seiner Zuleitung zur Spritzpistole bzw. Düsenvorrichtung so temperiert, dass er in Wesentlichen nicht kondensiert. Vorzugsweise wird der Wasserdampf auf Temperaturen von 100°C - 220°C oder mehr gehalten, um eine Kondensation zu verhindern.

Vorteilhafterweise kann als Temperierfluid Wasserdampf eingesetzt werden. Damit kann auf eine zusätzliche Bereitstellung eines Temperierfluids verzichtet werden.

Die vorliegende Erfindung ermöglicht es somit, auf einfache Art und Weise die Kondensation von Wasserdampf bei wasserdampfunterstützten Spritzverfahren zu vermeiden, ohne dabei den Aufwand übermäßig zu erhöhen. Insbesondere die Verwendung von Wasserdampf als Heizmittel stellt eine effiziente Temperierung dar.

Diese Methode kann auch innerhalb der Spritpistole angewendet werden, indem der Kanal der den Wasserdampf für die Zerstäubung führt, von einem weiteren Kanal der das Temperierfluid führt, umgeben ist.

### KURZBESCHREIBUNG DER FIGUREN

Nachfolgend werden die erfindungsgemäße Vorrichtung zum Beschichten von Gegenständen sowie das dazu gehörige Verfahren anhand von Zeichnungen erläutert.

Die beigefügten Zeichnungen zeigen in rein schematischer Weise in
- Figur 1: eine erfindungsgemäße Beschichtungsvorrichtung mit Wasserdampftemperierung; und in
- Figur 2: eine erfindungsgemäße Beschichtungsvorrichtung mit kombinierter Temperiervorrichtung.

### AUSFÜHRUNGSBEISPIELE

Weitere Vorteile, Kennzeichen und Merkmale der vorliegenden Erfindung werden bei der nachfolgenden detaillierten Beschreibung der Ausführungsbeispiele ersichtlich. Allerdings ist die Erfindung nicht auf diese Ausführungsbeispiele beschränkt.

Die Figur 1 zeigt eine Spritzvorrichtung zum Beschichten von Gegenständen, insbesondere Substraten (nicht gezeigt), mit der wasserdampfunterstützte Lackierverfahren durchgeführt werden können. Die Spritzvorrichtung umfasst eine Zuleitungsvorrichtung 1, eine Spritzpistole 2 mit Düsenanordnung zum Erzeugen eines Sprühstrahls 20, und einen Wasserdampferzeuger 3. Die Zuleitungsvorrichtung 1 umfasst eine Wasserdampfleitung 10, durch die Wasserdampf von dem Wasserdampferzeuger 3 zur Spritzpistole 2 geführt wird. Die Wasserdampfleitung 10 ist von einem äußeren Temperierfluidkanal 11 umgeben, wobei die Wasserdampfleitung 10 koaxial im Temperierfluidkanal 11 aufgenommen ist, sodass ein ringförmiger Querschnitt 110 des Temperierfluidkanals 11 entsteht. An der Außenseite des Temperierfluidkanals 11 ist Isoliermaterial 12 vorgesehen, um Wärmeverluste zu vermeiden.

Die Wasserdampfleitung 10 ist über einen Dampftrockner 14 und einen Druckminderer 13, der den Wasserdampfdruck von ca. 18 bar im Wasserdampferzeuger auf ca. 2 bis 5 bar, vorzugsweise 3 bis 4 bar reduziert, mit dem Wasserdampferzeuger 3 verbunden. Der Temperierfluidkanal 11 ist über ein zusätzliches Leitungsrohr 15 mit dem Dampftrockner 14 verbunden, sodass Wasserdampf von dem Dampftrockner 14 in den Temperierfluidkanal 11 eingeführt werden kann. Um im Temperierfluidkanal 11 entstehendes Kondensat abzuführen, ist zusätzlich ein Kondensatabscheider 16 ausgebildet, der mit dem Temperierfluidkanal 11 verbunden ist und abgeschiedenes Kondensat über eine Verbindungsleitung zwischen Kondensatabscheider 16 und Wasserdampferzeuger 3 zum Wasserdampferzeuger 3 zurückführt.

Der als Heizmittel in den Temperierfluidkanal 11 eingeführter Wasserdampf (gesättigter Wasserdampf) besitzt einen höheren Druck aber die gleiche Temperatur wie der durch die Wasserdampfleitung 10 geführte Wasserdampf (überhitzter Wasserdampf), sodass zwar im Temperierfluidkanal auf Grund von Wärmeverlusten Kondensat entsteht, dieses Kondensat aber ständig durch neuen gesättigten Dampf ersetzt wird. Gleichzeitig wird aber durch die Temperaturkonstanthaltung im Temperierfluidkanal verhindert, dass der Wasserdampf in der Wasserdampfleitung 10 abkühlt, sodass sich hier kein Kondensat bilden kann.

Hinsichtlich der Wasserdampfleitung 10 und dem Temperierfluidkanal 11 ist zu bemerken, dass diese rein schematisch und nicht in Proportion zu der Spritzpistole 2 und dem Dampferzeuger 3 dargestellt sind. Insbesondere ist zu bemerken, dass es sich bei der Wasserdampfleitung 10 und dem Temperierfluidkanal 11 um flexible Schläuche, insbesondere einen Koaxialschlauch, handeln kann.

Die Figur 2 zeigt eine weitere Beschichtungsvorrichtung, wobei die Zuleitungsvorrichtung 1' eine Kombination aus Wasserdampftemperierung, wie sie in Figur 1 dargestellt ist, und einer elektrischen Temperierung ist. Insbesondere ist zwischen dem Temperierfluidkanal 11 und der Isolierung 12 eine elektrische Widerstandsheizung 18 vorgesehen, die zusätzlich ein Abkühlen des Wasserdampfes in dem Temperierfluidkanal 11 vermeidet und somit noch besser die gleichmäßige Temperierung der Wasserdampfleitung 10 ermöglicht.

Bei den gezeigten Ausführungsbeispielen sind zwischen dem Wasserdampferzeuger 3 und den Zuleitungsvorrichtungen 1, 1' in Flussrichtung des Wasserdampfs zunächst ein Dampftrockner 14 und anschließend ein Druckminderer 13 vorgesehen.

Allerdings ist es auch möglich Dampftrockner 14 und Druckminderer 13 in umgekehrter Reihenfolge vorzusehen.

Außerdem ist in den Ausführungsbeispielen gezeigt, dass die Abzweigung des Wasserdampfs von der Leitung zur Wasserdampfleitung 10 in den Temperierfluidkanal 11 beim Dampftrockner 14 erfolgt. Allerdings ist es auch möglich die Abzweigung vor oder nach dem Dampftrockner 14 vorzunehmen. Desweiteren können auch mehrere Dampftrockner separat für die Wasserdampfleitung 10 und den Temperierfluidkanal 11 vorgesehen werden.

Zusammenfassend stellt die vorliegende Anmeldung eine Spritzvorrichtung zur Verfügung, die auf einfach aber effektive Weise die Kondensation von Wasserdampf bei der Zuleitung zu einer Düsenanordnung und in der Düsenanordnung verhindert und somit eine gleichmäßige und qualitativ hochwertige Beschichtung von Gegenständen gewährleistet.

Obwohl die vorliegende Erfindung durch die Ausführungsbeispiele detailliert beschrieben worden ist, ist für den Fachmann selbstverständlich, dass die Erfindung nicht auf diese Ausführungsbeispiele beschränkt ist, sondern dass vielmehr Abweichungen und Modifikationen insbesondere durch Weglassen oder andersartige Kombination einzelner Merkmale der Erfindung möglich sind, solange der Schutzbereich der beigefügten Ansprüche nicht verlassen wird. Die vorliegende Offenbarung schließt sämtliche Kombinationen der vorgestellten Einzelmerkmale mit ein.

## Patentansprüche

1. Spritzvorrichtung zum Zerstäuben und Aufbringen von Beschichtungsmaterial auf einem Gegenstand mit einem Spritzkopf oder einer Spritzpistole (2) zum Zerstäuben von Beschichtungsmaterial, einem Wasserdampferzeuger (3) und einer Zuleitungsvorrichtung (1) zum Zuleiten von Wasserdampf als Zerstäubungsmittel von dem Wasserdampferzeuger (3) zum Spritzkopf oder zur Spritzpistole (2), wobei die Zuleitungsvorrichtung (1) eine Wasserdampfleitung (10) zum Leiten von Wasserdampf umfasst,
**dadurch gekennzeichnet, dass**
die Wasserdampfleitung (10) in einem äußeren, die Wasserdampfileitung umgebenden Temperierfluidkanal (11) aufgenommen ist, wobei durch den Temperierfluidkanal um die Wasserdampfleitung ein Temperiermittel führbar ist.

2. Spritzvorrichtung nach Anspruch 1,
**dadurch gekennzeichnet, dass**
die Wasserdampfleitung (10) über eine Länge von mindestens 80 %, insbesondere mindestens 90%, insbesondere mindestens 95 %, einer Länge der Wasserdampfleitung von dem Temperierfluidkanal (11) umgeben ist.

3. Spritzvorrichtung nach einem der vorhergehenden Ansprüche,
**dadurch gekennzeichnet, dass**
der Temperierfluidkanal (11) koaxial zur Wasserdampfleitung (10) angeordnet ist.

4. Spritzvorrichtung nach einem der vorhergehenden Ansprüche,
**dadurch gekennzeichnet, dass**
der Temperierfluidkanal (11) eine elektrische Heizeinheit (18), insbesondere eine Widerstandsheizung, aufweist.

5. Spritzvorrichtung nach einem der vorhergehenden Ansprüche,
**dadurch gekennzeichnet, dass**
die Wasserdampfleitung (10) und der Temperierfluidkanal (11) flexibel ausgebildet sind.

6. Spritzvorrichtung nach einem der vorhergehenden Ansprüche,
**dadurch gekennzeichnet, dass**
die Wasserdampfleitung (10) und/oder der Temperierfluidkanal (11) mit einem Dampftrockner (13) verbunden sind, über den Wasserdampf von dem Wasserdampferzeuger in die Wasserdampfleitung und/oder den Temperierfluidkanal einleitbar ist.

7. Spritzvorrichtung nach einem der vorhergehenden Ansprüche.
**dadurch gekennzeichnet, dass**
die Wasserdampfleitung über einen Druckminderer (14) mit dem Wasserdampferzeuger und/oder einem Dampftrockner verbunden ist.

8. Spritzvorrichtung nach einem der vorhergehenden Ansprüche,
**dadurch gekennzeichnet, dass**
die Zuleitungsvorrichtung ein Verbindungselement (15) enthält, über das Wasserdampf vom Wasserdampferzeuger in den Temperierfluidkanal einleitbar ist.

9. Spritzvorrichtung nach einem der vorhergehenden Ansprüche,
**dadurch gekennzeichnet, dass**
der Temperiertluidkanal einen Kondensatabscheider (16) umfasst.

10. Verfahren zum Zerstäuben und Spritzen von Beschichtungsmaterial unter Verwendung einer Spritzvorrichtung nach einem der Ansprüche 1 bis 9, wobei Wasserdampf als Zerstäubungsmittel, während er durch eine Wasserdampfleitung (10) geführt wird, mit Hilfe eines Temperierfluids, das die Wasserdampfleitung umspült, temperiert wird.

11. Verfahren nach Anspruch 10,
**dadurch gekennzeichnet, dass**
als Temperierfluid Wasserdampf verwendet wird, insbesondere Wasserdampf aus dem selben Wasserdampferzeuger (3), aus dem der Wasserdampf stammt, der als Zerstäubungsmittel verwendet wird.

12. Verfahren nach Anspruch 10 oder 11,
**dadurch gekennzeichnet, dass**
das Temperierfluid unter einem höheren Druck steht als der Wasserdampf in der Wasserdampfleitung (10), wodurch sich in der Wasserdampfleitung überhitzter Dampf befindet.

## Claims

1. Spraying apparatus for atomizing and applying a coating material to an object with a spray head or a spray gun (2) for atomizing coating material, with a steam generator (3) and a supply apparatus (1) for supplying steam as an atomizing agent from the steam generator (3) to the spray head or to the spray gun (2), wherein the supply apparatus (1) comprises a steam line (10) for conducting steam,
**characterized in that**
the steam line (10) is received in an outer tempering fluid channel (11) surrounding the steam line, wherein a tempering agent can be led through the tempering fluid channel around the steam line.

2. Spraying apparatus according to claim 1,
**characterized in that**
the steam line (10) is surrounded by the tempering fluid channel (11) over a length of at least 80 %, particularly at least 90 %, particularly at least 95 % of a length of the steam line,

3. Spraying apparatus according to any one of the preceding claims,
**characterized in that**
the tempering fluid channel (11) is arranged so as to be coaxial to the steam line (10).

4. Spraying apparatus according to any one of the preceding claims,
**characterized in that**
the tempering fluid channel (11) has an electrical heating unit (18), particularly a resistance heating system.

5. Spraying apparatus according to any one of the preceding claims,
**characterized in that**
the steam line (10) and the tempering fluid channel (11) are configured so as to be flexible.

6. Spraying apparatus according to any one of the preceding claims,
**characterized in that**
the steam line (10) and/or the tempering fluid channel (11) are connected to a steam dryer (13), via which the steam from the steam generator can be introduced into the steam line and/or the tempering fluid channel.

7. Spraying apparatus according to any one of the preceding claims,
**characterized in that**
the steam fine is connected to the steam generator and/or to a steam dryer via a pressure regulator (14).

8. Spraying apparatus according to any one of the preceding claims,
**characterized in that**
the supply apparatus includes a connection element (15), via which the steam can be introduced from the steam generator into the tempering fluid channel.

9. Spraying apparatus according to any one of the preceding claims,
**characterized in that**
the tempering fluid channel comprises a condensate separator (16).

10. Method for atomizing and spraying a coating material using a spraying apparatus according to any one of claims 1 to 9, wherein the steam as an atomizing agent is tempered by means of a tempering fluid flushing the steam line while it is being led through the steam line (10).

11. Method according to claim 10,
**characterized in that**
steam is used as a tempering fluid, particularly steam from the same steam generator (3) from which originates the steam used as an atomizing agent.

12. Method according to claim 10 or 11,
**characterized in that**
the tempering fluid is under a higher pressure than the steam in the steam line (10), whereby superheated steam is present in the steam line.

## Revendications

1. Dispositif pulvérisateur pour atomiser et appliquer du matériau de revêtement sur un objet avec une tête de pulvérisation ou un pistolet de pulvérisation pour pulvériser du matériau de revêtement, un générateur de vapeur d'eau et un dispositif d'alimentation (1) pour alimenter de la vapeur d'eau comme agent de pulvérisation du générateur de vapeur d'eau (3) vers la tête de pulvérisation ou vers le pistolet de pulvérisation (2), cependant que le dispositif d'alimentation (1) comprend une conduite de vapeur d'eau (10) pour conduire de la vapeur d'eau,
**caractérisé en ce que** la conduite de vapeur d'eau (10) est logée dans un canal de fluide de régulation de température (11) extérieur qui entoure la conduite de vapeur d'eau, cependant qu'un agent de régulation de température peut être guidé par le canal de fluide de régulation de température autour de la conduite de vapeur d'eau.

2. Dispositif pulvérisateur selon la revendication 1, **caractérisé en ce que** la conduite de vapeur d'eau (10) est entourée par le canal de fluide de régulation de température (11) sur une longueur d'au moins 80%, en particulier d'au moins 90%, en particulier d'au moins 95%, d'une longueur de la conduite de vapeur d'eau.

3. Dispositif pulvérisateur selon l'une des revendications précédentes,
**caractérisé en ce que** le canal de fluide de régulation de température (11) est placé coaxial par rapport à la conduite de vapeur d'eau (10).

4. Dispositif pulvérisateur selon l'une des revendications précédentes,
**caractérisé en ce que** le canal de fluide de régulation de température (11) présente une unité de chauffage électrique (18), en particulier un chauffage à résistance.

5. Dispositif pulvérisateur selon l'une des revendications précédentes,
**caractérisé en ce que** la conduite de vapeur d'eau (10) et le canal de fluide de régulation de température (11) sont configurés flexibles.

6. Dispositif pulvérisateur selon l'une des revendications précédentes,
**caractérisé en ce que** la conduite de vapeur d'eau (10) et/ou le canal de fluide de régulation de température (11) sont reliés à un séchoir à vapeur (13) par lequel de la vapeur d'eau peut être introduite du générateur de vapeur d'eau dans la conduite de vapeur d'eau et/ou dans le canal de fluide de régulation de température.

7. Dispositif pulvérisateur selon l'une des revendications précédentes,
**caractérisé en ce que** la conduite de vapeur d'eau est reliée par un réducteur de pression (14) au générateur de vapeur d'eau et/ou à un séchoir à vapeur.

8. Dispositif pulvérisateur selon l'une des revendications précédentes,
**caractérisé en ce que** le dispositif d'alimentation contient un élément de raccord (15) par lequel de la vapeur d'eau peut être introduite du générateur de vapeur d'eau dans le canal de fluide de régulation de température.

9. Dispositif pulvérisateur selon l'une des revendications précédentes,
**caractérisé en ce que** le canal de fluide de régulation de température comprend un séparateur de condensat (16).

10. Procédé pour atomiser et pulvériser du matériau de revêtement en utilisant un dispositif pulvérisateur selon l'une des revendications 1 à 9, cependant que de la vapeur d'eau en tant qu'agent de pulvérisation est tempérée, pendant qu'elle est guidée à travers une conduite de vapeur d'eau (10), à l'aide d'un fluide de régulation de température dans lequel baigne la conduite de vapeur d'eau.

11. Procédé selon la revendication 10, **caractérisé en ce que** de la vapeur d'eau est utilisée comme fluide de régulation de température, en particulier de la vapeur d'eau provenant du même générateur de vapeur d'eau (3) dont vient la vapeur d'eau qui est utilisée comme agent de pulvérisation.

12. Procédé selon la revendication 10 ou 11, **caractérisé en ce que** le fluide de régulation de température est sous une pression plus élevée que la vapeur d'eau dans la conduite de vapeur d'eau (10) si bien que de la vapeur surchauffée se trouve dans la conduite de vapeur d'eau (10).
